# EUROPÄISCHE PATENTSCHRIFT

(11) **EP 0 437 736 B1**
(45) Veröffentlichungstag und Bekanntmachung des Hinweises auf die Patenterteilung: **06.11.1996**
(21) Anmeldenummer: 90124016.8
(22) Anmeldetag: 13.12.1990
(51) Int. Cl.: F41A 19/21

(54) **Herausnehmbares Gewehrschloss**
Demountable breech unit for a rifle
Module de culasse démontable pour fusil

(30) Priorität: 13.01.1990 DE 4000819
(43) Veröffentlichungstag der Anmeldung: 24.07.1991
(73) Patentinhaber: Dynamit Nobel GmbH Explosivstoff- und Systemtechnik, 53840 Troisdorf (DE)
(72) Erfinder: Blaser, Horst, W-7972 Isny (DE)
(74) Vertreter: Schulz, Wilfried, Dipl.-Ing.

(56) Entgegenhaltungen:
- EP-A- 0 228 548
- DE-A- 1 939 939

## Beschreibung

Die Erfindung richtet sich auf ein Sport- oder Jagdgewehr entsprechend dem Oberbegriff des Anspruchs 1 (siehe EP-A-0 228 548).

Bei bekannten mehrläufigen Gewehren sind die Schlagstücke in der Regel radial schlagend und nebeneinander angeordnet. Wegen dieser relativ breiten Bauweise des Schloßgehäuses wird der Schaft des Gewehres im Schloßbereich geschwächt.

Aus der DE-A-1 903 798 ist ein Gewehrschloß für eine mehrläufige Kipplaufwaffe bekannt, bei dem Schlagstücke, Spannelemente und Schlagbolzen parallel zueinander angeordnet und gleichsinnig bewegbar sind und diese im wesentlichen als Drehteile ausgebildeten Elemente in Bohrungen geführt sind.

Aus der DE-A-1 939 939 ist ein anderes Gewehrschloß für eine mehrläufige Kipplaufwaffe bekannt, bei dem zwei Schlagstücke gleichfalls übereinander angeordnet, jedoch als Stanzteile ausgeführt sind.

In der EP-A-0-228 548 wird eine Schlageinrichtung mit integrierter Sicherungsvorrichtung für Feuerwaffen beschrieben, die einen Rahmen aufweist, der im Inneren der Basküle, z.B. eines Gewehres, die nicht gezeigt ist, untergebracht ist. Eine Angabe darüber, daß diese Schlageinrichtung aus der Basküle entnehmbar ist, wird nicht gemacht.

Im Unterschied dazu ist in den Katalogen "Frankonia Jagd", 81/82, Seite 33, und "Waffen-Frankonia Würzburg", 73/74, Seite 47, zwar angegeben, daß bei den dort beschriebenen Flinten die Abzugsgruppen komplett mit Schloßteilen herausnehmbar sind, wobei jedoch keine Sicherungsmaßnahnmen erkennbar sind.

Der Erfindung liegt die Aufgabe zugrunde, ausgehend von der EP-A-0 228 548 ein Gewehr entsprechend dem Oberbegriff des Anspruchs 1 so auszubilden, daß das Schloßgehäuse einerseits in den Verschlußkasten einsetzbar bzw. aus diesem entnehmbar ist und andererseits eine Sicherung vorhanden ist, so daß das Schloßgehäuse nur aus- und eingebaut werden kann, wenn das wenigstens eine Schlagstück entspannt ist. Diese Aufgabe wird durch die Maßnahmen entsprechend dem Kennzeichen des Anspruchs 1 gelöst. Danach ist der mit dem Schlagstück verbundene Führungsstift in besonderer Weise geeignet, zusätzlich zur Führung der Schraubenfeder noch Sicherungsaufgaben zu übernehmen. Dazu ist der Führungsstift in der vom Lauf abgewandten Seite des Schloßgehäuses geführt und dabei so lang, daß er bei abgeschlagenem Schlagstück nicht aus der Rückwand des Schloßgehäuses ragt, andererseits bei gespanntem Schlagstück die Spitze des Führungsstiftes so weit aus dem Schloßgehäuse nach hinten heraussteht, daß durch einfache Maßnahmen am Verschlußkasten die aus dem Verschlußgehäuse überstehende Spitze des wenigstens einen Führungsstiftes verhindern kann, daß das Schloßgehäuse herausgenommen werden kann, wenn auch nur ein Führungsstift aus dem Schloßgehäuse noch heraussteht; das Schloßgehäuse kann also nur eingesetzt bzw. entnommen werden, wenn das wenigstens eine Schlagstück entspannt ist.

Eine vorteilhafte Ausführung des Gewehrs mit dem herausnehmbaren Schloßgehäuse ist dadurch gekennzeichnet, daß in dem einen oder mehreren Schlagstücken Bohrungen vorhanden sind, in welche die Schraubenfedern teilweise hineinragen. Auf diese Weise läßt sich auch bei kantigen Schlagstücken eine kompakte Bauweise erreichen.

Zusätzlich kann gemäß einer Weiterbildung der Erfindung auch erreicht werden, daß das Schloß im ausgebauten Zustand nicht versehentlich gespannt werden kann. Das wird durch einen Druckstift erreicht, der Rillen aufweist und etwas versetzt zur Ebene der Führungsstifte so im Schloßgehäuse angeordnet ist, daß die Enden der Führungsstifte nur aus der Rückwand des Schloßgehäuses ragen können, wenn die Führungsstifte in den Rillen des Druckstiftes gleiten können.

Bevorzugt ist eine auf den Druckstift wirkende Feder vorhanden, die nur im eingebauten Zustand des Schlosses gerade so weit zusammengedrückt werden kann, daß die Führungsstifte in den Rillen des Druckstiftes gleiten können. Es ist somit ein Höchstmaß an Sicherheit mit einfachen Mittel erreicht.

Die ein oder mehreren Schlagstücke weisen im Querschnitt eine kantige, im wesentlichen eine rechteckige Form auf und sind gemäß einem weiteren Vorschlag der Enrfindung zu ihrer Führung mit Nuten oder Kanten und ihnen entsprechenden Gegenkanten oder -nuten am Schloßgehäuse versehen. Dadurch ist nur ein relativ schmales Schloßgehäuse erforderlich, in dem die Schlagstücke in einfacher Weise geführt werden und fertigungstechnisch günstig herzustellen sind.

Vorzugsweise ist die parallele Bewegung der Schlagstücke im Schloßgehäuse näherungsweise gleichgerichtet zur Bewegung der Schlagbolzen. Dadurch sind die Verluste bei der Energieübertragung minimiert; es reicht eine relativ geringe Schlagstückenergie aus. Bei einer solchen Anordnung ist der Schlagweg kurz, was mit einer schnellen Zündung korreliert. Bedingt durch eine kleinere, vorzugsweise in einer Schraubenfeder gespeicherte Energie ist auch der Kraftaufwand zum Spannen entsprechend geringer und der Abzugswiderstand kleiner.

Es kann ausreichen, wenn erfindungsgemäß das Schloßgehäuse nur eine Seitenwand parallel zur Ebene der Schlagstücke aufweist, weil die Schlagstücke auch von einer Seitenwand her ausreichend geführt werden können. Ohne Einbuße an Präzision und Stabilität kann so das Schloßgehäuse besonders schmal ausgeführt werden.

Bei dem erfindungsgemäßen Gewehr kann das Spannen der Spannstücke unmittelbar durch eine lineare Bewegung der Spannstange ohne irgendwelche Zwischenstücke erfolgen; die Bewegung der Spannstange und die Bewegung der Schlagstücke verlaufen annähernd parallel. Eine weitere bevorzugte Ausführungsform ist dadurch gekennzeichnet, daß das Ende der Spannstange beim Spannen auf das untere Schlagstück drückt und es dabei spannt, am oberen Schlagstück ein Ansatz vorhanden ist, der seitlich das untere Schlagstück so übergreift, daß das Ende der Spannstange beim Spannen auch auf diesen Ansatz drückt und somit auch das obere Schlagstück spannt. Auf diese Weise kann ohne besonderen Aufwand und ohne weiteren Umlenkeinrichtungen oder Übersetzungen das gleichzeitige Spannen der übereinander angeordneten Schlagstücke erfolgen.

Wenn - wie häufig üblich - nur ein Abzugshebel vorgesehen ist, muß für die übereinander angeordneten Schlagstücke ein Umschalter vorhanden sein. Bei dem erfindungsgemäßen Gewehr sind dabei zwei vorteilhafte Ausführungsformen bevorzugt, bei denen die Umschaltung durch einen quer zur Laufrichtung verschiebbaren Umschaltbolzen erfolgen kann. Ein solcher Umschaltbolzen hat den Vorteil, daß der Schütze den bereits umfaßten Schaft nicht mehr zur Laufumschaltung loszulassen braucht. Die Querverschiebung des Umschaltbolzens wird dabei über entsprechend übereinander ablaufende Flächen auf eine Umschaltwippe übertragen, die ihrerseits ein Schwinggewicht verstellt. Bevorzugt ist bei einer Ausführungsform das Schwinggewicht senkrecht zur Ebene der Schlagstücke so verschiebbar, daß nur an einer der Abzugsstangen des oberen oder des unteren Schlagstückes das Schwinggewicht eingreift. Bei einer anderen Ausführungsform ist das Schwinggewicht in der Ebene der Schlagstücke so verdrehbar, daß es nur an einer der Abzugsstangen des oberen oder des unteren Schlagstückes eingreift.

Da das Schloßgehäuse sehr kompakt und insbesondere sehr schmal ist, wird der Schaft des Gewehres im Schloßbereich nicht geschwächt. Das Schloßgehäuse wird formschlüssig im Verschlußkasten eingesetzt. Zum Entnehmen des Schloßgehäuses muß nur eine Verriegelungsklinke betätigt werden, die das Schloßgehäuse am besten auf der vom Lauf abgewandten Seite festklemmt und die vorzugsweise nur zu bedienen sein sollte, wenn ein an der Laufoberseite angebrachter Sicherungsschieber nach hinten geschoben ist.

Die Erfindung ist in der Zeichnung beispielhaft dargestellt und im folgenden weiter erläutert. Es zeigen:
- Figur 1: ein herausnehmbares Schloßgehäuie mit zwei gespannten Schlagstücken (am Ende des Spannvorganges bei abgeknickten Läufen);
- Figur 2: ein herausnehmbares Schloßgehäuse mit abgeschlagenem Schlagstück für den oberen Lauf und Schußbereitschaft für den unteren Lauf.

In den Figuren sind zwei Betriebszustände dargestellt, wobei zur Erleichterung des Verständnisses der Schnitt durch das Schloß nicht überall konsequent in der Ebene der Schlagstücke verläuft. Charakteristisch sind die kantigen, parallel übereinander angeordneten, axialbeweglichen Schlagstücke. Ein solches Schloß wäre auch bei einem Gewehr mit drei Läufen zu verwenden, wenn eines der beiden Schlagstücke in bekannter Weise durch eine hier nicht dargestellte Umschaltmechanik einem dritten Lauf zugeordnet würde.

Ein Schloßgehäuse 1 ist in seinem Außenmaß auf einen entsprechenden näherungsweise quaderförmigen Verschlußkasten 2 im Gewehr abgestimmt. Zur Befestigung reicht bei Formschluß eine einzige Verriegelungsklinke 50 aus; sie ist nur in Figur 2 in der Rückwand 3 des Schloßgehäuses 1 gestrichelt angedeutet; sie ist im Schloßgehäuse 1 versetzt zu der Ebene der Schlagstücke 4, 5 bzw. des wiederum etwas versetzten Druckstiftes 32 angeordnet.

Die parallel geführten, im Querschnitt rechteckigen Schlagstücke 4, 5 übertragen die in gespannten Schraubenfedern 6, 7 gespeicherte Energie auf Schlagbolzen 8, 9. Die Schaubenfedern 6, 7 sind über Führungsstifte 10, 11 geschoben. Aus Platzgründen weisen die Schlagstücke 4, 5 Bohrungen 12, 13 auf, in die die Führungsstifte 10, 11 hineinragen. Sie sind am Boden der Bohrungen 12, 13 mit den Schlagstücken 4, 5 verbunden. Als Gegenlager für die Schraubenfedern 6, 7 dienen dabei der Boden der Bohrung 12, 13 und die Rückwand 3 des Schloßgehäuses 1. Aus Platzgründen liegen Abzugsstangen 14, 15 in Nuten 16, 17 der Schlagstücke 4, 5. Die Abzugsstangen 14, 15 sind um Drehpunkte 18, 19 schwenkbar gelagert und stützen sich an Stützpunkten 20, 21 ab. Der Weg jedes Schlagstückes 4, 5 hin zum Schlagbolzen 8, 9 ist in bekannter Weise durch in der Figur nicht dargestellte Anschläge begrenzt. Auf Grund von Federn 22, 23 rasten beim Spannen die Abzugsstangen 14, 15 an den Stützpunkten 20, 21 ein.

Bei einer Bewegung eines Schwinggewichtes 24 senkrecht zur Bewegungsrichtung der Schlagstücke 4, 5 (in der Zeichnung nach oben) wird über eine der Rasten 25, 26 eine der Abzugsstangen 14, 15 geschwenkt und damit die Blockade des betreffenden Schlagstückes 4, 5 aufgehoben: das betreffende Schlagstück 4, 5 trifft auf den entsprechenden Schlagbolzen 8, 9.

Die Führungsstifte 10, 11 für die Schraubenfedern 6, 7 übernehmen auch eine wichtige Sicherungsfunktion. Die Spitzen 27, 28 der Führungsstifte 10, 11 ragen im gespannten Zustand aus der Rückwand 3 des Schloßgehäuses 1 heraus. In dem Verschlußkasten 2 im Gewehr sind auf die Spitzen 27, 28 der Führungsstifte 10, 11 abgestimmte Kanten 29, 30 vorhanden, wodurch in einfacher Weise verhindert wird, daß das Schloßgehäuse 1 im gespannten Zustand aus dem Verschlußkasten 2 (in der Zeichnung nach unten) herausgenommen werden kann.

Ein Spannen der Schlagstücke 4, 5 im ausgebauten Zustand wird durch die Führungsstifte 10, 11 in Verbindung mit einem Druckstift 31 verhindert. Der Druckstift 31 ist so in die Rückwand 3 des Schloßgehäuses 1 eingelassen, daß es, wenn er durch einen darauf abgestimmten Stift 32 in dem Verschlußkasten 2 (in der Zeichnung nach unten) gedrückt wird, möglich wird, daß die Spitzen 27, 28 der Führungsstifte 10, 11 durch die Rückwand 3 steckbar sind, weil Rillen 33, 34 im Druckstift 31 ein Vorbeischieben der Führungsstifte 10, 11 um das etwas aus der Ebene der Schlagstücke 4, 5 versetzte "Hindernis Druckstift" 31 ermöglichen. Würde vom Druckstift 31 die Feder 35 nicht im "richtigem" Maß zusammengedrückt, lägen die Rillen 33, 34 im Schloßgehäuse 1 zu "hoch" oder zu "tief", und ein Spannen der Schlagstücke 4, 5 bis zum Einrasten der Abzugststangen 14, 15 wäre unmöglich.

Sobald das Schloßgehäuse 1 aus dem Verschlußkasten 2 herausgenommen wird (was nur, wie oben dargelegt, möglich ist, wenn beide Schlagstücke 4, 5 entspannt sind) weicht der Druckstift 31 aufgrund der Feder 35 nach oben aus. Beim Einsetzen des Schloßgehäuses 1 wird ohne besonderes Zutun des Schützens diese Sicherheitseinrichtung abgeschaltet.

Das Spannen der Schlagstücke 4, 5 erfolgt durch eine Spannstange 36. Beim Kippen der Läufe bewegt sich die Spannstange 36 auf das Schloßgehäuse 1 zu und stößt dabei die Vorderseite 37 des unteren Schlagstückes 5 - wenn es entspannt gewesen sein sollte - gegen die Schraubenfeder 7 in das Verschlußgehäuse 1 hinein, bis die Abzugsstange 15 hinter dem Stützpunkt 21 einrastet. Bei dieser Schloßkonstruktion ist das Spannen des Schlagstückes durch die Spannstange 36 vom Kraftaufwand besonders günstig und mechanisch sehr einfach. (Figur 1)

Aufgrund eines Ansatzes 38 am oberen Schlagstück 4 der das untere Schlagstück 5 so übergreift, daß die vordere Fläche 37a des Ansatzes 38 auf gleicher Höhe mit der vorderen Fläche 37 des unteren Schlagstückes 5 liegt, können beide oder jedes Schlagstück einzeln von der Spannstange 36 zum Spannen erfaßt werden. Damit können beide Schlagstücke 4, 5 beim Abkippen der Läufe wieder in die gespannte Position gebracht werden, soweit sie nicht gespannt geblieben sind.

Das Auslösen der Schlagstücke 4, 5 erfolgt über einen Abzugshebel 39 um einen Drehpunkt 40. Beim Betätigen des Abzugshebels 39 wird ein Abzugsarm 41, der in einer Bohrung des Abzugshebels 39 längsverschiebbar angeordnet ist, angehoben, er nimmt seinerseits das Schwinggewicht 24 mit. In Figur 1 ist das Schwinggewicht 24 durch den Sicherheitsschieber 42 blockiert; wenn er in eine Mittelstellung (Figur 2) geschoben wird, kann in Figur 1 wie in Figur 2 bei Betätigen des Abzugshebels 39 um den Drehpunkt 40 jeweils die Abzugsstange 15 durch die Raste 26 angehoben werden, dadurch wird die Abzugsstange 15 nicht länger durch den Stützpunkt 21 blockiert: das Schlagstück 5 schlägt, angetrieben durch die Schraubenfeder 7, auf den unteren Schlagbolzen 9, wobei ohne weiteres zu sehen ist, daß die Bewegungsrichtung des Schlagstücks 5 nicht wesentlich von der Bewegungsrichtung des Schlagbolzens 9 abweicht, so daß kaum ein Energieübertragungsverlust auftritt.

Sobald das untere Schlagstück 5 zum Schlagbolzen 9 hin geschnellt ist, kann sich das Schwinggewicht 24 durch Druck einer Feder 43 um einen Drehpunkt 48 etwas neigen und die obere Raste 25 am Schwinggewicht 24 wird in formschlüssige Verbindung mit der oberen Abzugsstange 15 gebracht, so daß die obere Raste 25 bei einer erneuten Bewegung des Schwinggewichtes 24 die Blockade des oberen Schlagstückes 4 aufhebt.

Falls der Schütze möchte, daß zuerst das obere Schlagstück 4 ausgelöst wird (Figur 1), braucht er nur einen Umschaltbolzen 44 zu verschieben. Die Bewegung des Umschaltbolzens 44 erfolgt quer zur Ebene der Schlagstücke 4, 5. Im Umschaltbolzen 44 ist eine Nut mit Schrägstellung vorhanden, in die ein Kugelkopf 45 in Verbindung mit einer Umschaltwippe 46 so geführt ist, daß sich die Umschaltwippe 46 um einen Drehpunkt 47 beim Umschalten verschwenkt. Dabei läuft der längere Arm der Umschaltwippe 46 in einer Kulisse des Abzugsarms 41 und verschiebt diesen nach hinten. Dabei kommt das um den Drehpunkt 48 bewegliche Schwinggewicht 24 bei der Raste 26 außer Eingriff mit der Abzugsstange 15, während die obere Raste 25 am Schwinggwicht 24 in der oberen Abzugsstange 14 eingreift. Dadurch hat sich die Schußfolge umgekehrt. Sobald das obere Schlagstück abgeschlagen ist, ist das Schwinggewicht 24 automatisch im Eingriff mit der unteren Abzugsstange 15 (Figur 2).

Soll das Schloßgehäuse 1 entnommen werden, ist nur eine Verriegelungsklinke 50 in der Rückwand 3 des Verschlußgehäuses 1 zu betätigen. Es ist sinnvoll, wenn das Betätigen der federbelasteten Verriegelungsklinke 50 nur in der Sicherstellung des Sicherungsschiebers 42 an der Oberseite des Gewehres erfolgen kann. Bei dem Ausbau des Schloßgehäuses 1, was nur mit entspannten Schlagstücken 4, 5 möglich ist, wird durch die Feder 35 der Druckstift 31 in axialer Richtung verschoben, wodurch automatisch ein Zustand erreicht wird, in dem die Schlagstücke 4, 5 nicht spannbar sind.

Ein Abzugsbügel 49 ist integral mit dem Schloßgehäuse 1 verbunden.

## Patentansprüche

1. Sport- oder Jagdgewehr mit wenigstens einem Lauf, wobei diesem ein von einem Schlagstück (4,5) angetriebener Schlagbolzen (8,9) zugeordnet ist, einem Schloßgehäuse (1) mit einer Abzügseinrichtung mit Abzugsstange (14,15) und einem durch eine Schraubenfeder (6,7) angetriebenen Schlagstück (4,5), das im Querschnitt eine kantige, im wesentlichen rechteckige Form aufweist und in dem Schloßgehäuse (1) axial beweglich geführt ist, einer Spannvorrichtung mit einer Spannstange (36) und einem Sicherungsschieber (42), wobei das Schloßgehäuse (1) in einem Verschlußkasten (2) untergebracht und in diesem durch Formschluß gehalten ist, **dadurch gekennzeichnet,** daß das Schloßgehäuse (1) in den Verschlußkasten (2) einsetzbar bzw. aus diesem entnehmbar ist und an dem Schlagstück (4,5) ein Führungsstift (10,11) zur Führung der Schraubenfeder (6,7) angebracht ist und das Ende (27,28) des Führungsstiftes (10, 11) bei gespanntem Schloß aus der Rückwand (3) des Schloßgehäuses (1) so weit herausragt, daß ein Einsetzen bzw. Entnehmen des Schloßgehäuses (1) in den bzw. aus dem Verschlußkasten (2) wegen einer als Hinderniss wirkenden Kante (29,30) in dem Verschlußkasten (2) verhindert ist.

2. Gewehr nach Anspruch 1, **dadurch gekennzeichnet,** daß im Schlagstück (4,5) eine Bohrung (12,13) vorhanden ist, in welche die Schraubenfeder (6,7) teilweise hineinragt.

3. Gewehr nach Anspruch 1 oder 2, **dadurch gekennzeichnet,** daß in der Rückwand (3) des Schloßgehäuses (1) ein Druckstift (31) vorhanden ist, der Druckstift (31) wenigstens eine Rille (33,34) aufweist, der Druckstift (31) so im Schloßgehäuse (1) angeordnet ist, daß das Ende (27,28) des Führungsstiftes (10,11) nur aus der Rückwand (3) des Schloßgehäuses (3) ragen kann wenn der Führungsstift (10,11) in der Rille (33,34) des Druckstiftes (31) gleiten kann

4. Gewehr nach Anspruch 3, **dadurch gekennzeichnet,** daß eine auf den Druckstift (31) wirkende Feder (35) vorhanden ist, und es nur, wenn sie auf ein festgelegtes Maß zusammengedrückt ist, möglich ist, daß der Führungsstift (10,11) in der Rille (33,34) des Druckstiftes (31) gleiten kann.

5. Gewehr nach einem der Ansprüche 1 bis 4, **dadurch gekennzeichnet,** daß zur Führung des Schlagstückes (4,5) am Schlagstück Nuten oder Kanten und ihnen entsprechende Gegenkanten oder -nuten am Schloßgehäuse (1) vorhanden sind.

6. Gewehr nach Anspruch 5, **dadurch gekennzeichnet,** daß das Schloßgehäuse (1) parallel zu dem Schlagstück (4, 5) nur eine Seitenwand aufweist.

7. Gewehr nach Anspruch 6, **dadurch gekennzeichnet,** daß die Seitenwand zur Führung des Schlagstückes (4,5) verwendet wird.

8. Gewehr nach einem der Ansprüche 1 bis 7, bei dem zwei Schlagstücke (4,5) übereinander angeordnet sind, **dadurch gekennzeichnet,** daß das Ende der Spannstange (36) beim Spannen auf das untere Schlagstück (5) drückt und es dabei spannt, am oberen Schlagstück (4) ein Ansatz (38) vorhanden ist, der seitlich das untere Schlagstück (5) so übergreift, daß das Ende der Spannstange (36) auch auf diesen Ansatz (38) drückt und somit auch das obere Schlagstück (4) spannt.

9. Gewehr nach einem der Ansprüche 1 bis 8, bei dem zwei Schlagstücke (4,5) übereinander angeordnet sind, **dadurch gekennzeichnet,** daß an der Abzugseinrichtung ein quer zur Laufrichtung verschiebbarer Umschaltbolzen (44) vorgesehen ist, durch den ein Schwinggewicht (24), über das die Abzugsbewegung auf eine der Abzugsstangen (14,15) an den Schlagstücken (4,5) übertragbar ist, so verschiebbar ist und dabei so an den Abzugsstangen (14,15) eingreift, daß die Abzugsbewegung nur zur Auslösung des oberen oder unteren Schlagstücks (4,5) führt.

10. Gewehr nach Anspruch 9, **dadurch gekennzeichnet,** daß das Schwinggewicht (24) senkrecht zur Ebene der Schlagstücke (4,5) so verschiebbar ist, daß es nur an einer der Abzugsstangen (14,15) des oberen oder unteren Schlagstückes (4,5) eingreift.

11. Gewehr nach Anspruch 9, **dadurch gekennzeichnet,** daß das Schwinggewicht (24) in der Ebene der Schlagstücke (4,5) so verdrehbar ist, daß es nur an einer der Abzugsstangen (14, 15) des oberen oder unteren Schlagstückes (4,5) eingreift.

12. Gewehr nach einem der Ansprüche 1 bis 11, **dadurch gekennzeichnet,** daß das Schloßgehäuse (1) so formschlüssig in den Verschlußkasten (2) paßt, daß eine die Rückwand (3) des Schloßgehäuses (1) abstützende Verriegelungsklinke (50) zur formschlüssigen Fixierung ausreicht.

13. Gewehr nach Anspruch 12, **dadurch gekennzeichnet,** daß die Verriegelungsklinke (50) durch Zurückschieben des Sicherungsschiebers (42) am Verschlußkasten (2) betätigbar ist.

## Claims

1. Sporting or hunting rifle having at least one barrel, with there being allocated to said barrel a firing pin piece (4, 5) - driven striker pin (89), a lock housing (1) having a trigger device having a trigger arm (14, 15) and a firing pin (4, 5), which is driven by a helical spring (6, 7), has a bevelled and substantially rectangular shape in terms of its cross-section and is guided in the lock housing (1) so as to be axially movable, a cocking device having a cocking rod (36) and a safety slide (42), with the lock housing (1) being accommodated in a locking case (2) and held in the latter as a result of form-locking,
characterised in that the lock housing (1) can be inserted into the locking case (2) and removed therefrom, and attached to the firing pin piece (4, 5) is a guide pin (10, 11) for guiding the helical spring (6, 7), and when the lock is cocked, the end (27, 28) of the guide pin (10, 11) protruding from the back wall (3) of the lock housing (1) so far that inserting the lock housing (1) into the locking case (2) or removing said lock housing (1) from said locking case (2) is prevented because of an edge (29, 30) in the locking case (2) which acts as an obstacle.

2. Rifle according to claim 1, characterised in that in the striking piece (4, 5) is a bore (12, 13), into which the helical spring (6, 7) partly protrudes.

3. Rifle according to claim 1 or 2, characterised in that, in the back wall (3) of the lock housing (1), there is a pressure pin (31), the pressure pin (31) has at least one groove (33, 34), the pressure pin (31) is arranged in the lock housing (1) in such a way that the end (27, 28) of the guide pin (10, 11) can protrude from the back wall (3) of the lock housing (13) only if the guide pin (10, 11) can slide in the groove (33, 34) of the pressure pin (31).

4. Rifle according to claim 3, characterised in that there is a spring (35) which acts on the pressure pin (31), and only when this spring is compressed to a determined extent is it possible for the guide pin (10, 11) to slide in the groove (33, 34) of the pressure pin (31).

5. Rifle according to one of the claims 1 to 4, characterised in that, in order to guide the firing pin piece (4, 5), there are slits or edges on the striking piece and the corresponding opposing edges or opposing slits are on the lock housing (1).

6. Rifle according to claim 5, characterised in that the lock housing (1) has only one side wall parallel to the firing pin piece (4, 5).

7. Rifle according to claim 6, characterised in that the side wall is used to guide the firing pin piece (4, 5).

8. Rifle according to one of claims 1 to 7, in which two firing pin pieces (4, 5) are arranged one above the other, characterised in that, when cocking, the end of the cocking rod (36) presses on the lower firing pin piece (5) and thereby cocks it, there is a shoulder (38) on the upper firing pin piece (4) that laterally overlaps the lower firing pin piece (5) in such a way that the end of the cocking rod (36) also presses on this shoulder (38) and consequently also cocks the upper firing pin (4).

9. Rifle according to one of the claims 1 to 8, in which rifle two firing pins (4, 5) are arranged one above the other, characterised in that provided on the trigger device is a change-over pin (44) which can be shifted transversely with respect to the line of the barrel and by means of which a swing weight (24), by way of which the triggering movement can be transferred to one of the trigger arms (14, 15) on the firing pin pieces (4, 5), can be so shifted and thereby so engages the trigger arms (14, 15) that the triggering movement leads only to the release of the upper or lower striking piece (4, 5).

10. Rifle according to claim 9, characterised in that the swing weight (24) can be shifted perpendicularly with respect to the plane of the firing pin pieces (4, 5) in such a way that it engages only at one of the trigger arms (14, 15) of the upper or lower firing pin piece (4, 5).

11. Rifle according to claim 9, characterised in that the swing weight (24) can be rotated in the plane of the striking pieces (4, 5) in such a way that it engages only at one of the trigger arms (14, 15) of the upper or lower firing pin piece (4, 5).

12. Rifle according to one of the claims 1 to 11, characterised in that the lock housing (1) fits into the locking case (2) in such a form-locking manner that a locking catch (50) which supports the back wall (3) of the lock housing (1) is sufficient for the form-locking fastening.

13. Rifle according to claim 12, characterised in that the locking catch (50) can be actuated by sliding back the safety slide (42) on the locking case (2).

## Revendications

1. Fusil pour le tir sportif ou fusil de chasse comprenant au moins un canon auquel est associé un percuteur (8, 9) commandé par une masse percutante (4, 5), une boîte de culasse ou de mécanisme de percussion (1) avec un dispositif de détente avec gâchette (14, 15) et une masse percutante (4, 5) entraînée par un ressort hélicoïdal (6, 7), présentant en coupe transversale une forme polygonale, essentiellement rectangulaire, et guidée de façon mobile axialement dans la boîte de culasse (1), un dispositif d'armement avec une tige d'armement (36) et un coulisseau de sûreté (42), la boîte de culasse (1) étant logée dans un carter de bascule ou de fermeture (2) et maintenue dans ce dernier par complémentarité de forme, caractérisé par le fait que la boîte de culasse (1) peut être montée dans le carter de fermeture (2) et retirée de ce dernier, qu'une tige de guidage (10, 11) est disposée sur la masse percutante (4, 5) en vue du guidage du ressort hélicoïdal (6, 7) et que l'extrémité (27, 28) de la tige de guidage (10, 11), lorsque le mécanisme est armé, dépasse de la paroi postérieure (3) de la boîte de culasse (1) à tel point qu'un montage de la boîte de culasse (1) dans le carter de fermeture (2) ou son démontage de ce dernier soit empêché en raison d'une arête (29, 30), formant obstacle, dans le carter de fermeture (2).

2. Fusil suivant la revendication 1, caractérisé par le fait que la masse percutante (4, 5) présente un trou (12, 13) dans lequel le ressort hélicoïdal (6, 7) pénètre partiellement.

3. Fusil suivant la revendication 1 ou 2, caractérisé par le fait que dans la paroi postérieure (3) de la boîte de culasse (1) se trouve une tige-poussoir (31) et que la tige-poussoir (31) présente au moins une gorge (33, 34) et est disposée de telle manière dans la boîte de culasse (1) que l'extrémité (27, 28) de la tige de guidage (10, 11) ne puisse dépasser de la paroi postérieure (3) de la boîte de culasse (1) que lorsque la tige de guidage (10, 11) peut glisser dans la gorge (33, 34) de la tige-poussoir (31).

4. Fusil suivant la revendication 3, caractérisé par le fait qu'un ressort (35) agit sur la tige-poussoir (31) de telle manière que la tige de guidage (10, 11) ne puisse glisser dans la gorge (33, 34) de la tige-poussoir (31) que lorsque ledit ressort est comprimé à une valeur prédéterminée.

5. Fusil suivant l'une des revendications 1 à 4, caractérisé par le fait qu'en vue du guidage de la masse percutante (4, 5), des rainures ou arêtes sont prévues sur la masse percutante et des arêtes ou rainures complémentaires sont prévues sur la boîte de culasse (1).

6. Fusil suivant la revendication 5, caractérisé par le fait que la boîte de culasse (1) ne présente qu'une paroi latérale parallèlement à la masse percutante (4, 5).

7. Fusil suivant la revendication 6, caractérisé par le fait que la paroi latérale sert au guidage de la masse percutante (4, 5).

8. Fusil suivant l'une des revendications 1 à 7, dans lequel deux masses percutantes (4, 5) sont disposées l'une au-dessus de l'autre, caractérisé par le fait que l'extrémité de la tige d'armement (36), lors de l'armement, pousse sur la masse percutante inférieure (5) et arme cette dernière, et que la masse percutante supérieure (4) comporte un appendice (38) qui passe latéralement autour de la masse percutante inférieure (5) de telle manière que l'extrémité de la tige d'armement (36) pousse également sur cet appendice (38) et arme ainsi la masse percutante supérieure (4).

9. Fusil suivant l'une des revendications 1 à 8, dans lequel deux masses percutantes (4, 5) sont disposées l'une au-dessus de l'autre, caractérisé par le fait qu'il est prévu, sur le dispositif de détente, un bouton inverseur (44) déplaçable en translation transversalement à la direction des canons, bouton par lequel une masse oscillante (24) par laquelle le mouvement de détente peut être transmis à l'une des gâchettes (14, 15) sur les masses percutantes (4, 5) est mobile en translation de telle manière et coopère ainsi avec les gâchettes (14, 15) de telle manière que le mouvement de détente ne conduise qu'au déclenchement de la masse percutante supérieure (4) ou inférieure (5).

10. Fusil suivant la revendication 9, caractérisé par le fait que la masse oscillante (24) est mobile en translation perpendiculairement au plan des masses percutantes (4, 5) de manière à ne coopérer qu'avec l'une des gâchettes (14, 15) de la masse percutante supérieure (4) ou inférieure (5).

11. Fusil suivant la revendication 9, caractérisé par le fait que la masse oscillante (24) est mobile en rotation dans le plan des masses percutantes (4, 5) de manière à ne coopérer qu'avec l'une des gâchettes (14, 15) de la masse percutante supérieure (4) ou inférieure (5).

12. Fusil suivant l'une des revendications 1 à 11, caractérisé par le fait que la boîte de culasse (1) s'ajuste par complémentarité de forme dans le carter de fermeture (2) de telle manière qu'un cliquet de verrouillage (50) servant d'appui à la paroi postérieure (3) de la boîte de culasse (1) suffise pour assurer la fixation par complémentarité de forme.

13. Fusil suivant la revendication 12, caractérisé par le fait que le cliquet de verrouillage (50) peut être actionné par translation du coulisseau de sûreté (42) sur le carter de fermeture (2).
